# EUROPÄISCHE PATENTSCHRIFT

(11) **EP 1 327 761 B1**
(45) Veröffentlichungstag und Bekanntmachung des Hinweises auf die Patenterteilung: **20.02.2008**
(21) Anmeldenummer: 02025771.3
(22) Anmeldetag: 16.11.2002
(51) Int. Cl.: F02D 41/22, F02D 41/34, F02P 7/077

(54) **Verfahren zum Überprüfen der Funktionsfähigkeit zweier Geber**
Process for verifying the operation of two sensors
Procédé pour vérifier le fonctionnement de deux capteurs

(30) Priorität: 15.01.2002 DE 10201166
(43) Veröffentlichungstag der Anmeldung: 16.07.2003
(73) Patentinhaber: ROBERT BOSCH GMBH, 70442 Stuttgart (DE)
(72) Erfinder: Rupp, Ingolf, 70806 Kornwestheim (DE); Lehner, Michael, 75417 Muehlacker (DE); Pietsch, Elmar, 70806 Kornwestheim (DE)

(56) Entgegenhaltungen:
- DE-A1- 4 313 331
- DE-A1- 19 722 016
- GB-A- 2 293 897
- US-A- 5 365 904
- US-A- 5 699 771
- PATENT ABSTRACTS OF JAPAN Bd. 017, Nr. 144 (M-1386), 23. März 1993 (1993-03-23) & JP 04 318254 A (MITSUBISHI HEAVY IND LTD), 9. November 1992 (1992-11-09)

## Beschreibung

### Stand der Technik

Die Erfindung betrifft ein Verfahren zum Überprüfen der Funktionsfähigkeit eines ersten und eines zweiten Gebers, mit denen unabhängig voneinander die Winkelstellung einer Welle ermittelbar ist oder mit denen unabhängig voneinander die Winkelstellungen zweier Wellen ermittelbar sind, deren Drehbewegungen miteinander verknüpft sind.

Ein derartiges Verfahren kann beispielsweise in Verbindung mit Brennkraftmaschinen zur Anwendung kommen, um die Funktionsfähigkeit eines Drehzahlgebers und eines Absolutwinkelgebers zu überprüfen, mit dem sich die Winkelstellung des Motors kontinuierlich erfassen lässt. Die Messsignale des Drehzahlgebers und des Absolutwinkelgebers werden der Motorsteuerung zugeführt, wo sie ausgewertet werden. Die so gewonnenen Informationen ermöglichen
- eine sichere und einfache Starterkennung,
- das sichere Erkennen eines Abwürgens des Motors sowie einer Unterdrehzahl,
- eine Drehrichtungserkennung,
- eine schnelle Synchronisation beim Schnellstart,
- die Realisierung eines relativ guten Drehzahlgeber-Notlaufs
- einen Direktstart.

Durch entsprechende Regelungs- und Steuerungsmaßnahmen kann der Betrieb der Brennkraftmaschine dann insgesamt verbessert werden. Die umfangreiche Funktionalität moderner Motorsteuerungen wirkt sich auch auf die Konzeption einzelner Motorkomponenten aus. So können beispielsweise die Batterie, der Starter und die Lichtmaschine kleiner dimensioniert werden, wenn beim Schnellstart eine schnellere Synchronisation realisierbar ist. Durch eine Drehrichtungserkennung können Saugrohrpatscher vermieden werden, so dass das Saugrohr und die Drosselklappe entsprechend geringere Anforderungen erfüllen müssen.

Zum Erfassen der Drehzahl wird in der Praxis häufig ein Geberrad mit sechzig minus zwei (60 - 2) Winkelmarken in Form von Zähnen eingesetzt. Das Geberrad ist mit der Kurbelwelle fest verbunden und rotiert mit dieser. Die Winkelmarken werden mit Hilfe eines Sensors abgetastet, der in der Regel induktiv, magnetoresistiv oder auch unter Ausnutzung des Halleffekts arbeitet. Die aktuelle Winkelstellung kann mit Hilfe eines Absolutwinkelgebers an der Nockenwelle oder auch an der Kurbelwelle bestimmt werden. Ein solcher Absolutwinkelgeber wird beispielsweise in den deutschen Offenlegungsschrift 197 22 016 beschrieben.

Wie bereits erwähnt, basieren eine Reihe von Funktionen der Motorsteuerung auf einer kontinuierlichen und vor allen Dingen auch zuverlässigen Erfassung der Motordrehzahl und des aktuellen Drehwinkels. Um zu gewährleisten, dass diese Informationen auch tatsächlich zur Verfügung stehen, muss die Funktionsfähigkeit der entsprechenden Geber überprüfbar sein.

Die GB-A-2 293 897 zeigt zwei Geschwindigkeitssensoren (speed sensors 31 und 33), mittels der die Dichgeschwindigkeit/Drehzahl der Kurbelwelle und die Drehgeschwindigkeit/Drehzahl einer Einspritzpumpe erfasst wird. Wenn das Verhältnis der Drehzahlen aus einem vorgegebenen Bereich fällt, wird ein Fehler erkannt.

### Vorteile der Erfindung

Mit der vorliegenden Erfindung wird ein Verfahren der eingangs genannten Art vorgeschlagen, mit dem die Funktionsfähigkeit zweier Geber während ihres bestimmungsgemäßen Einsatzes, d.h. ohne gesonderten Testlauf, kontinuierlich überwacht werden kann. Dementsprechend ermöglicht das erfindungsgemäße Verfahren eine sofortige Diagnose des Ausfalls eines der beiden oder auch beider Geber.

Dazu wird erfindungsgemäß zu einem ersten Zeitpunkt t1 mit Hilfe des ersten Gebers die Winkelstellung der diesem zugeordneten Welle ermittelt. Ebenfalls zum Zeitpunkt t1 wird mit Hilfe des zweiten Gebers die Winkelstellung der diesem zweiten Geber zugeordneten Welle ermittelt. Zu einem zweiten Zeitpunkt t2 werden wieder mit Hilfe des ersten Gebers die Winkelstellung der dem ersten Geber zugeordneten Welle ermittelt und mit Hilfe des zweiten Gebers die Winkelstellung der dem zweiten Geber zugeordneten Welle ermittelt. Danach werden für jeden der beiden Geber die Differenzen zwischen den zu den Zeitpunkten t1 und t2 ermittelten Winkelstellungen gebildet. Die so gebildeten Differenzsignale werden schließlich miteinander verglichen, um zu erkennen, ob die Funktionsfähigkeit mindestens eines der beiden Geber gestört ist.

Erfindungsgemäß wird also vorgeschlagen, die Messergebnisse der beiden Geber anhand der Messergebnisse des jeweils anderen Gebers zu überprüfen. Dazu werden zwei Winkelbereiche miteinander verglichen, die zeitgleich aber unabhängig voneinander mit Hilfe der beiden Geber ermittelt worden sind. Die Winkelbereiche werden bestimmt, indem jeweils die Differenz aus der zum Zeitpunkt t2 erfassten Winkelstellung und der zum Zeitpunkt t1 erfassten Winkelstellung gebildet wird. Dadurch kann zumindest ein Teil der systematischen Fehler des jeweiligen Gebers eliminiert werden. Durch einfachen Vergleich der beiden so bestimmten Winkelbereiche kann zunächst nur festgestellt werden, ob zumindest einer der beiden Geber defekt ist.

Gemäß der Erfindung kann nicht nur festgestellt werden, ob die Funktionsfähigkeit mindestens eines der beiden Geber gestört ist, sondern auch welcher der beiden Geber defekt ist. Dazu werden die von den beiden Gebern erfassten Signale und /oder die aus diesen Signalen ermittelten Größen unabhängig voneinander anhand mindestens eines Plausibilitätskriteriums überprüft. Diese Plausibilitätsprüfung kann immer, also unabhängig vom Vergleich der beiden Differenzsignale, durchgeführt werden, oder auch nur, wenn erkannt worden ist, dass die Funktionsfähigkeit mindestens eines der beiden Geber gestört ist. Ein Geber wird dann als defekt erkannt, wenn die von ihm erfassten Signale oder die aus diesen Signalen ermittelten Größen das entsprechende Plausibilitätskriterium nicht hinreichend erfüllen. Dies kann auch für beide Geber gleichzeitig zutreffen. Insbesondere in diesem Falle erweist es sich als vorteilhaft, wenn der Vergleich der Differenzsignale und die Überprüfung der Plausibilitätskriterien wiederholt durchgeführt werden, um das Ergebnis des Vergleichs und auch der Plausibilitätsprüfung zu bestätigen. Eine Information über den Defekt eines bzw. beider Geber wird bei dieser Variante des erfindungsgemäßen Verfahrens erst dann weitergeleitet, wenn der bzw. die Geber wiederholt als defekt erkannt worden sind.

Wie bereits eingangs erwähnt, besteht das erfindungsgemäße Verfahren in der Überprüfung der Funktionsfähigkeit eines Drehzahlgebers und eines Absolutwinkelgebers einer Brennkraftmaschine, wobei der Drehzahlgeber an der Kurbelwelle des Motors arbeitet und der Absolutwinkelgeber entweder an der Nockenwelle oder auch ebenfalls an der Kurbelwelle des Motors arbeitet.

Wird zum Erfassen der Drehzahl ein Geberrad mit sechzig minus zwei (60 - 2) Zähnen eingesetzt, das mit der Kurbelwelle fest verbunden ist und also mit dieser rotiert, so kann zur Überprüfung der Plausibilität des Drehzahlgebersignals beispielsweise einfach geprüft werden, ob nach 58 Zähnen am Geberrad der Kurbelwelle eine Bezugsmarkenlücke von zwei Zähnen erkannt wird. Im Rahmen der Plausibilitätsprüfung des Absolutwinkelgebersignals kann beispielsweise geprüft werden, ob der ermittelte Nockenwellenwinkel von ca. 0° auf 360° monoton ansteigt und von 360° wieder auf 0° springt.

In diesem Zusammenhang erweist es sich als sinnvoll, einen Toleranzbereich zu bestimmen, in dem sich die Abweichung zwischen den beiden Differenzsignalen, d.h. zwischen den mit Hilfe der beiden Geber ermittelten Winkelbereichen, bewegen darf, ohne dass die Funktionsfähigkeit eines der beiden Geber als gestört erkannt wird. In dieser Variante des erfindungsgemäßen Verfahrens wird die Funktionsfähigkeit mindestens eines der beiden Geber erst dann als gestört erkannt, wenn sich die beiden Differenzsignale um mehr als einen vorgegebenen Toleranzwert unterscheiden. Arbeiten die beiden Geber an unterschiedlichen Wellen, so muss beim Vergleich der beiden Differenzsignale das Übersetzungsverhältnis zwischen den Drehbewegungen der beiden Wellen berücksichtigt werden.

An dieser Stelle sei angemerkt, dass zur Überprüfung der Funktionsfähigkeit der beiden Geber im Rahmen des erfindungsgemäßen Verfahrens auch andere als die voranstehend beispielhaft aufgeführten Plausibilitätskriterien herangezogen werden können und ergänzend dazu auch weitere Plausibilitätskriterien überprüft werden können. So können beispielsweise zusätzliche Plausibilitätskriterien überprüft werden, wenn mindestens ein Geber als defekt erkannt worden ist und der Vergleich der Differenzsignale wiederholt wird, um dieses Ergebnis zu verifizieren.

### Zeichnungen

Wie bereits voranstehend erörtert, gibt es verschiedene Möglichkeiten, die Lehre der vorliegenden Erfindung in vorteilhafter Weise auszugestalten und weiterzubilden. Dazu wird einerseits auf die dem Patentanspruch 1 nachgeordneten Patentansprüche und andererseits auf die nachfolgende Beschreibung eines Ausführungsbeispiels der Erfindung anhand der Zeichnungen verwiesen.
- Fig. 1: zeigt eine Blockdarstellung einer Anordnung zur Durchführung des erfindungsgemäßen Verfahrens, bei dem die Funktionsfähigkeit eines Drehzahlgebers und eines Absolutwinkelgebers einer Brennkraftmaschine überprüft wird.
- Fig. 2: zeigt ein Flussdiagramm zur Erläuterung des erfindungsgemäßen Verfahrens.

### Beschreibung des Ausführungsbeispiels

Bei dem in Fig. 1 dargestellten Ausführungsbeispiel ist der Absolutwinkelgeber 2 an der Nockenwelle 1 der Brennkraftmaschine angeordnet. Die Messwerterfassung des Absolutwinkelgebers 2 basiert hier auf dem Halleffekt und einem magnetoresistiven Effekt. Der Drehzahlgeber 4 ist an der Kurbelwelle 3 der Brennkraftmaschine angeordnet. Ein Geberrad 3a ist mit der Kurbelwelle 3 fest verbunden, so dass es zusammen mit dieser rotiert. Es umfasst sechzig minus zwei (60 - 2) Zähne. Als Drehzahlgeber 4 dient ein induktiver Sensor, der bei jeder Zahnflanke des Geberrades 3a ein Signal abgibt.

Das Ausgangssignal 2' des Absolutwinkelgebers 2 wird einer ersten Aufbereitungsschaltung 5 zugeführt, während das Ausgangssignal 4' des Drehzahlgebers 4 einer zweiten Aufbereitungsschaltung 6 zugeführt wird. Die Ausgangssignale 2" und 4" der Aufbereitungsschaltungen 5 und 6 werden einem Mikrokontroller 7 zugeführt, der zusammen mit den Aufbereitungsschaltungen 5 und 6 Bestandteil eines Steuergeräts 8 ist.

Das erfindungsgemäße Verfahren wird nachfolgend für das in Fig. 1 dargestellte Ausführungsbeispiel anhand des Flussdiagramms in Fig. 2 näher erläutert.

Zu einem ersten Zeitpunkt t1 bzw. an einer ersten Motorposition wird mit Hilfe des Drehzahlgebers 4, d.h. aufgrund des von diesem erfassten Kurbelwellen(KW)-Signals, ein erster KW-Winkel bestimmt und gespeichert (Verfahrensschritt 11). Parallel dazu, also ebenfalls zum Zeitpunkt t1, wird mit Hilfe des Absolutwinkelgebers 2 ein erster Nockenwellen(NW)-Winkel bestimmt und gespeichert (Verfahrensschritt 21). Dazu muss das vom Absolutwinkelgeber 2 erfasste Signal entsprechend umgerechnet werden. Auf dieselbe Art und Weise werden zu einem weiteren zweiten Zeitpunkt t2 bzw. an einer weiteren zweiten Motorposition ein zweiter KW-Winkel und ein zweiter NW-Winkel bestimmt und gespeichert (Verfahrensschritte 12 und 22).

Aus den KW-Winkelwerten wird ein Differenzwert $ΔKW = KW - Winkel 2 - KW - Winkel 1$
gebildet (Verfahrensschritt 13) und aus den NW-Winkelwerten wird ein Differenzwert $ΔNW = NW - Winkel 2 - NW - Winkel 1$
gebildet (Verfahrensschritt 23). Der Differenzwert ΔKW stellt den vom Drehzahlgeber erfassten Winkelbereich dar, den die Kurbelwelle zwischen den Messzeitpunkten t1 und t2 bzw. den entsprechenden Messpositionen zurückgelegt hat. Dementsprechend stellt der Differenzwert ΔNW den vom Absolutwinkelgeber erfassten Winkelbereich dar, den die Nockenwelle zwischen den Messzeitpunkten t1 und t2 bzw. den entsprechenden Messpositionen zurückgelegt hat

Nun werden die beiden Differentwerte ΔKW und ΔNW miteinander verglichen, wobei das Übersetzungsverhältnis zwischen Kurbelwelle 3 und Nockenwelle 1 - hier 0,5 - berücksichtigt werden muss. Auch etwaig vorliegende Nockenwellenverstellungen müssen an dieser Stelle berücksichtigt werden. Beim Vergleich der beiden Differenzwerte ΔKW und ΔNW wird geprüft, ob sich die beiden Differenzwerte ΔKW und ΔNW um mehr als einen vorgegebenen Toleranzwert TOL unterscheiden, mit dem mechanische Toleranzen und Messungenauigkeiten berücksichtigt werden. Dazu wird bei Verfahrensschritt 30 abgefragt, ob $\left(ΔNW-TOL\right) < \left(0,5*ΔKW\right) < \left(ΔNW+TOL\right) .$
Ist die voranstehende Bedingung erfüllt, so wird ein Ausgangssignal 31 erzeugt, das anzeigt, dass beide Geber - Drehzahlgeber und Absolutwinkelgeber - funktionsfähig sind. Andernfalls, also wenn sich die Differenzwerte ΔKW und ΔNW unter Berücksichtigung des Übersetzungsverhältnisses von 0,5 um mehr als den vorgegebenen Toleranzwert TOL unterscheiden, wird erkannt, dass zumindest einer der beiden Geber defekt ist.

Um zu ermitteln, welcher der beiden Geber defekt ist, wird im hier beschriebenen Ausführungsbeispiel für jeden Geber ein Plausibilitätswert ermittelt (Verfahrensschritte 41 und 42). Der Plausibilitätswert für den Drehzahlgeber wird im Folgenden als P_{KW} bezeichnet, während der Plausibilitätswert für den Absolutwinkelgeber als P_{NW} bezeichnet wird. Zur Ermittlung eines Plausibilitätswerts wird das Signal des betroffenen Gebers oder auch eine von diesem Signal abgeleitete Größe mit einem Plausibilitätskriterium verglichen. Als Plausibilitätskriterium für das Drehzahlgebersignal sei an dieser Stelle beispielhaft genannt, dass jeweils nach achtundfünfzig Zähnen eine Bezugsmarkenlücke von zwei Zähnen erkannt wird. Ein mögliches Plausibilitätskriterium für das Absolutwinkelgebersignal ist, dass dieses Signal von ca. 0° bis ca. 360° monoton ansteigt und bei 360° ein Sprung auf 0° erfolgt. Der Plausibilitätswert gibt an, wie gut das entsprechende Plausibilitätskriterium erfüllt ist.

Die in den Verfahrensschritten 41 und 42 ermittelten Plausibilitätswerte P_{KW} und P_{NW} werden in den Verfahrensschritten 50, 60 und 70 miteinander verglichen. Ist P_{KW} > P_{NW} (Verfahrensschritt 50), so wird der Absolutwinkelgeber als defekt erkannt und ein entsprechendes Ausgangssignal 51 erzeugt. Dementsprechend wird der Drehratengeber als defekt erkannt, wenn P_{KW} < P_{NW} (Verfahrensschritt 60). Auch in diesem Fall wird ein entsprechendes Ausgangssignal 61 erzeugt. Sind die Plausibilitätswerte P_{KW} und P_{NW} gleich (Verfahrensschritt 70), so werden beide Geber als defekt erkannt. Ein entsprechendes Ausgangssignal 71 wird im vorliegenden Ausführungsbeispiel aber erst dann erzeugt, wenn die Verfahrensschritte 11 bis 70 drei mal wiederholt worden sind und in allen drei Fällen P_{KW} und P_{NW} gleich waren.

An dieser Stelle sei noch angemerkt, dass das erfindungsgemäße Verfahren auch so ausgelegt sein kann, dass die Ausgangssignale 51 und 61 erst erzeugt werden, wenn die Verfahrensschritte 11 bis 50 bzw. 60 wiederholt mit demselben Ergebnis durchlaufen worden sind.

## Patentansprüche

1. Verfahren zum Überprüfen der Funktionsfähigkeit eines ersten und eines zweiten Gebers (2, 4), mit denen unabhängig voneinander die Winkelstellung einer.Welle ermittelbar ist oder mit denen unabhängig voneinander die Winkelstellungen zweier Wellen (1, 3) ermittelbar sind, deren Drehbewegungen miteinander verknüpft sind,
**dadurch gekennzeichnet,**
- **dass** zu einem ersten Zeitpunkt t1 mit Hilfe des als Absolutwinkelgeber an der Nockenwelle eines Fahrzeugmotors ausgebildeten ersten Gebers (2) die Winkelstellung der dem ernsten Geber (2) zugeordneten Nockenwelle (1) ermittelt wird und mit Hilfe des zweiten Gebers (4) die Winkelstellung der dem zweiten Geber zugeordneten Kurbelwelle (3) ermittelt wird,
- **dass** zu einem zweiten Zeitpunkt t2 mit Hilfe des als Absolutwinkelgeber an der Nockenwelle eines Fahrzeugmotors ausgebildeten ersten Gebers (2) die Winkelstellung der dem ersten Geber (2) zugeordneten Nockenwelle (1) ermittelt wird und mit Hilfe des zweiten Gebers (4) die Winkelstellung der dem zweiten Geber zugeordneten Kurbelwelle (3) ermittelt wird,
- **dass** für jeden der beiden Geber (2, 4) die Differenz zwischen den zu den Zeitpunkten t1 und t2 ermittelten Winkelstellungen gebildet werden und
- **dass** die so gebildeten Differenzsignale miteinander verglichen werden, um zu erkennen, ob die Funktionsfähigkeit mindestens eines der beiden Geber (2, 4) gestört ist und
- zumindest dann, wenn die Funktionsfähigkeit mindestens eines der beiden Geber als gestört erkannt worden ist, die von den beiden Gebern erfassten Signale und/oder die aus diesen Signalen ermittelten Größen unabhängig voneinander anhand eines Plausibilitätskriterium überprüft werden, um zu erkennen, welcher der beiden Geber defekt ist, wobei als Plausibilitätskriterium für das Absolutwinkelgebersignal geprüft wird, ob der ermittelte Nockenwellenwinkel con ca. 0° bis 360° monoton ansteigt und von 360° wieder auf 0° springt.

2. Verfahren nach Anspruch 1, **dadurch gekennzeichnet, dass** die Funktionsfähigkeit mindestens eines der beiden Geber als gestört erkannt wird, wenn sich die beiden Differenzsignale um mehr als einen vorgegebenen Toleranzwert unterscheiden, wobei ggf. das Übersetzungsverhältnis zwischen den Drehbewegungen der beiden Wellen berücksichtigt wird.

3. Verfahren nach Anspruch 1, **dadurch gekennzeichnet, dass** die in den Ansprüchen 1, ggf. 2 genannten Verfahrensschritte mindestens einmal wiederholt werden, wenn mindestens einer der beiden Geber als defekt erkannt worden ist, und dass nur dann eine Information über den Defekt weitergeleitet wird, wenn dieser Geber wiederholt als defekt erkannt worden ist.

4. Verfahren nach einem der Ansprüche 1 bis 3, wobei sowohl der zweite Geber als auch der Absolutwinkelgeber an der Kurbelwelle eines Motors arbeiten.

5. Verfahren nach Anspruch 3, **dadurch gekennzeichnet, dass** als Plausibilitätskriterium für das Signal des zweiten Gebers geprüft wird, ob nach 58 Zähnen am Geberrad der Kurbelwelle eine Bezugsmarkenlücke von zwei Zähnen erkannt wird.

## Claims

1. Method for checking the functional capability of a first and a second sensor (2, 4), with which sensors, independently of one another, the angular position of a shaft can be determined or with which sensors, independently of one another, the angular positions of two shafts (1, 3) can be determined, the rotary movements of said shafts being linked to one another,
**characterized**
- **in that** at a first time t1 the angular position of the camshaft (1) which is associated with the first sensor (2) is determined by means of the first sensor (2) which is formed as an absolute angle sensor on the camshaft of a vehicle engine, and the angular position of the crankshaft (3) which is associated with the second sensor is determined by means of the second sensor (4),
- **in that** at a second time t2 the angular position of the camshaft (1) which is associated with the first sensor (2) is determined by means of the first sensor (2) which is formed as an absolute angle sensor on the camshaft of a vehicle engine, and the angular position of the crankshaft (3) which is associated with the second sensor is determined by means of the second sensor (4),
- **in that** the difference between the angular positions which are determined at times t1 and t2 is calculated for each of the two sensors (2, 4), and
- **in that** the difference signals formed in this way are compared with one another in order to identify whether the functional capability of at least one of the two sensors (2, 4) is impaired, and
- at least when the functional capability of at least one of the two sensors has been identified as being impaired, the signals detected by the two sensors and/or the variables determined from these signals are checked independently of one another on the basis of a plausibility criterion in order to identify which of the two sensors is faulty, with, as a plausibility criterion for the absolute angle sensor signal, a check being made as to whether the determined camshaft angle rises monotonically from approximately 0° to 360° and jumps from 360° back to 0°.

2. Method according to Claim 1, **characterized in that** the functional capability of at least one of the two sensors is identified as being impaired when the two difference signals differ by more than a predefined tolerance value, with the transmission ratio between the rotary movements of the two shafts possibly being taken into account.

3. Method according to Claim 1, **characterized in that** the method steps cited in Claims 1 and possibly 2 are repeated at least once when at least one of the two sensors has been identified as being faulty, and **in that** information about the fault is forwarded only when this sensor is repeatedly identified as being faulty.

4. Method according to one of Claims 1 to 3, with both the second sensor and the absolute angle sensor working on the crankshaft of an engine.

5. Method according to Claim 3, **characterized in that**, as a plausibility criterion for the signal of the second sensor, a check is made as to whether a reference mark gap of two teeth is identified on the sensor wheel of the crankshaft after 58 teeth.

## Revendications

1. Procédé pour contrôler l'aptitude au fonctionnement d'un premier et d'un second capteur (2, 4) à l'aide desquels, indépendamment l'un de l'autre, on détermine la position angulaire d'un arbre ou à l'aide desquels, indépendamment l'un de l'autre on détermine la position angulaire de deux arbres (1, 3) dont les mouvements de rotation sont combinés,
**caractérisé en ce que**
- à un premier instant t1, à l'aide du premier capteur (2) réalisé comme capteur d'angle absolu sur l'arbre à cames d'un moteur de véhicule, on détermine la position angulaire de l'arbre à cames (1) auquel est associé le premier capteur (2) et à l'aide du second capteur (4) on détermine la position angulaire du vilebrequin (3) auquel est associé le second capteur,
- à un second instant t2, à l'aide du premier capteur (2) réalisé comme capteur d'angle absolu associé à l'arbre à cames du moteur de véhicule, on détermine la position angulaire de l'arbre à cames (1) associé au premier capteur (2) et à l'aide du second capteur (4) on détermine la position angulaire du vilebrequin (3) auquel est associé le second capteur,
- pour chacun des deux capteurs (2, 3) on forme la différence entre les positions angulaires déterminées aux instants t1 et t2 et
- on compare les signaux de différence ainsi formés pour reconnaître si l'aptitude au fonctionnement d'au moins l'un des deux capteurs (2, 4) est perturbée et
- au moins si l'aptitude d'au moins l'un des deux capteurs est reconnue comme perturbée, on vérifie les signaux saisis par les deux capteurs et/ou les grandeurs déterminées à partir de ces signaux, indépendamment les unes des autres à l'aide d'un critère de plausibilité pour reconnaître des deux capteurs est défectueux, le critère de plausibilité pour le signal d'angle absolu vérifiant si l'angle de l'arbre à cames, obtenu augmente de façon monotone entre environ 0° et 360° pour passer de nouveau brusquement de 360° à 0°.

2. Procédé selon la revendication 1,
**caractérisé en ce qu'**
on reconnaît que l'aptitude au fonctionnement d'au moins l'un des deux capteurs est perturbée si les deux signaux de différence diffèrent de plus d'une valeur de tolérance prédéterminée, et le cas échéant on tient compte du rapport de démultiplication entre les mouvements de rotation des deux arbres.

3. Procédé selon la revendication 1,
**caractérisé en ce qu'**
on répète au moins une fois les étapes de procédé selon les revendications 1 et 2, si au moins l'un des deux capteurs est reconnu comme défectueux et **en ce que** l'on ne transmet une information concernant le défaut que si ce capteur a été reconnu défectueux de façon répétée.

4. Procédé selon l'une des revendications 1 à 3, selon lequel à la fois le second capteur et aussi le capteur d'angle absolu coopèrent avec le vilebrequin d'un moteur.

5. Procédé selon la revendication 3,
**caractérisé en ce que**
comme critère de plausibilité pour le signal du second capteur on vérifie si après 58 dents de la roue phonique du vilebrequin, on reconnaît un repère de référence constitué par deux dents.
